# EUROPÄISCHE PATENTSCHRIFT

(11) **EP 1 151 451 B1**
(45) Veröffentlichungstag und Bekanntmachung des Hinweises auf die Patenterteilung: **22.01.2003**
(21) Anmeldenummer: 99973660.6
(22) Anmeldetag: 09.11.1999
(51) Int. Cl.: H01H 13/06

(54) **DRUCKTASTE**
PUSH BUTTON
BOUTON-POUSSOIR

(30) Priorität: 01.02.1999 DE 19903838
(43) Veröffentlichungstag der Anmeldung: 07.11.2001
(73) Patentinhaber: Moeller GmbH, 53115 Bonn (DE)
(72) Erfinder: BONN, Alfred, D-53227 Bonn (DE); PFAFF, Peter, D-56133 Fachbach (DE); WIESE, Artur, D-53332 Bornheim (DE)
(86) Internationale Anmeldenummer: EP9908589
(87) Internationale Veröffentlichungsnummer: WO00046825

(56) Entgegenhaltungen:
- EP-A- 0 328 850
- EP-A- 0 404 718
- EP-A- 0 600 634
- DE-B- 1 155 183
- DE-C- 4 208 087
- US-A- 4 155 972

## Beschreibung

Die Erfindung betrifft ein Verfahren nach dem Oberbegriff des unabhängigen Anspruchs.

Es sind bereits derartige Verfahren bekannt (EP-A-0 404 718). Die hiemit hergestellten Drucktaster bestehen im wesentlichen aus einem zweiteiligen Gehäuse, einem in dem Gehäuse linearbeweglich, federnd gelagerten Drucktastenstößel und einem an dem Stößel befestigbaren Rollbalg.

Derartige Konstruktionen haben sich in der Vergangenheit bereits bewährt.

Aufgabe der Erfindung ist es, eine Drucktaste zu schaffen, die hinsichtlich Fertigung und Funktion (Abdichtung) weiter optimiert ist.

Ausgehend von einer Drucktaste der eingangs genannten Art wird die Aufgabe erfindungsgemäß durch die kennzeichnenden Merkmale des unabhängigen Anspruches gelöst, während den abhängigen Ansprüchen vorteilhafte Weiterbildungen der Erfindung zu entnehmen sind. Gemäß der Erfindung ist der Rollbalg konstruktiv so gestaltet, daß er als thermoplastische Formmasse in einem gemeinsamen Werkzeug nahezu zeitgleich - mit nur kurzer zeitlicher Verzögerung - mit der Formmasse des Stößels in das Werkzeug eingespritzt und somit um den Stößel herumgespritzt wird. Hierbei werden die Werkstoffe von Stößel und Rollbalg so gewählt, daß die beiden Werkstoffe keinen Haftverbund miteinander eingehen. In einer besonders bevorzugten Ausführungsform der Erfindung wird als Werkstoff für den Stößel Polycarbonat und als Werkstoff für den Rollbalg Styrol-Etylen-Butylen-Styrol (SEBS-Block) verwendet. Eine optimierte Kraftschluß- beziehungsweise Schrumpfverbindung wird erreicht, indem der Stößel mit einer umfänglichen Nut ausgebildet wird, die derart dimensioniert ist, daß der untere Rollbalgrand des trompetenförmig ausgebildeten Rollbalgs eine optimierte Materialschwindung durch die definierte Massenanhäufung des Rollbalgwerkstoffs im Bereich der Stößelnut erfährt. Die so erzielte Massenanhäufung des unteren Rollbalgrandes ist mit Vorteil um mindestens den Faktor 2 größer als im übrigen Rollbalgbereich. Die erfindungsgemäße Drucktaste kann zum einen deutlich einfacher und effizienter hergestellt werden und gewährleistet zum anderen gegenüber herkömmlichen Drucktasten eine erhöhte Dichtigkeit hinsichtlich Schmutz und Feuchtigkeit.

Weitere Einzelheiten und Vorteile der Erfindung ergeben sich aus dem folgenden, anhand von Figuren erläuterten Ausführungsbeispiel. Es zeigen
- Figur 1:: die erfindungsgemäße Drucktaste in einer möglichen Ausführungsform in einer Längsschnittdarstellung;
- Figur 2:: den Stößel mit Rollbalg gemäß Fig. 1 in einer Perspektivdarstellung; und
- Figur 3:: den Stößel gemäß Fig. 2 im Längsschnitt entlang der Schnittlinie A-A.

Nach Fig. 1 besteht eine erfindungsgemäße Drucktaste aus einem zweiteiligen Gehäuse mit einem Oberteil 2 und einem Unterteil 4 die mittels einer Schraub- oder einer Rastverbindung miteinander verbindbar sind, einem innerhalb des Gehäuses linearbeweglich angeordneten Stößel 6, der zwischen einer Ruhestellung und einer Betriebsstellung bewegbar ist und der durch ein Federelement 8 entgegen seiner Betätigungsrichtung mit einer Federkraft beaufschlagt ist, und einem umfänglich an dem Stößel 6 angeordneten Rollbalg 10 zur Abdichtung des Gehäuseinneren.

Der Stößel 6 ist im wesentlichen hohlzylinderförmig ausgebildet. Das eine Ende ist als kreisrunde Deckelfläche 6a zur Handbetätigung der Drucktaste ausgebildet, während das andere Ende der Betätigung einer Kontaktanordnung (nicht dargestellt) dient und mit nach außen weisenden kragenartigen Fortsätzen 6b zur Hintergreifung und Abstützung am Gehäuse ausgebildet ist. Das Federelement 8 ist als Spiralfeder ausgebildet und um den Stößelkörper herum angeordnet. Dabei stützt die Feder 8 sich am Stößelkörper zwischen den kragenartigen unteren Fortsätzen 6b und einem kreisringförmigen Gegenlager 6c des Stößelkörpers ab. Das Gegenlager 6c ist mit Vorteil als kreisringförmige Erweiterung des Stößelkörpers ausgebildet und weist auf seiner äußeren, der umliegenden Gehäusewand zugekehrten Stirnfläche eine Ringnut zur Aufnahme eines weiteren Dichtungselementes auf.

Der Rollbalg 10 ist vorzugsweise trompetenförmig. Gemäß der Erfindung sind der Stößel 6 und der Rollbalg 10 in 2-Komponenten Spritztechnik hergestellt, wobei die Kunststoffe für Stößel 6 und Rollbalg 10 derart gewählt sind, daß Stößel 6 und Rollbalg 10 keinen Haftverbund miteinander eingehen. Hierdurch wird ein optimiertes Abrollverhalten des Rollbalgs 10 gewährleistet. Mit Vorteil weist der Stößel 6 umfänglich eine kreisringförmige Nut 12 zur fixierenden Aufnahme des Rollbalgs 6 auf. Diese Nut 12 ist in Abstimmung mit dem Herstellungswerkzeug (Spritzform) derart dimensioniert, daß die Materialanhäufung des Rollbalgs 10 im Bereich der Nut 12 mindestens um den Faktor 2 größer ist als im übrigen Bereich. Hierdurch wird eine deutlich verbesserte "Verbindung" beziehungsweise ein verbesserter Schluß zwischen Stößel 6 und Rollbalg 10 und somit auch eine erhöhte Dichtigkeit zwischen den beiden Teilen erreicht. Mit Vorteil werden die beiden Teile in einem gemeinsamen Spritzvorgang gefertigt und dadurch zugleich schon montiert. Der separate Montageschritt, den Rollbalg 10 an dem Stößel 10 genaustens zu positionieren entfällt somit.
Als besonders vorteilhaft erwiesen sich bei der Konstruktion der Stößel-Rollbalg-Kombination die Verwendung von Polycarbonat als Stößelwerkstoff und SEBS als Rollbalgwerkstoff.

Fig. 2 zeigt den Stößel 6 mit Rollbalg 10 in einer Perspektivdarstellung.

In Fig. 3 ist deutlich die unterschiedliche Massenverteilung in unterschiedlichen Bereichen des Rollbalgs 10 erkennbar. Durch die definierte Materialverteilung des Rollbalgwerkstoffs wird mit Vorteil eine gezielte Materialschwindung in bestimmten Bereichen (I, II) des Rollbalgs 10 erreicht. Hierdurch wird zum einen im Bereich I die Dichtigkeit zwischen Stößel 6 und Rollbalg 10 erhöht und zum anderen die Abrolleigenschaften im Bereich II des Rollbalgs 10 weiter verbessert. Insbesondere für die Abrolleigenschaften des Rollbalgs ist es unabdingbar, daß die unterschiedlichen Werkstoffe von Stößel 6 und Rollbalg 10 keinen Haftverbund miteinander eingehen.

Die vorliegende Erfindung ist nicht auf die vorstehend beschriebenen Ausführungsformen beschränkt, sondern umfaßt auch alle im Sinne der Erfindung gleichwirkenden Ausführungsformen. So ist natürlich auch die Verwendung anderer Werkstoffkombinationen, die die beschriebenen Eigenschaften aufweisen, oder die Ausbildung von Stößel 6 und Rollbalg 10 in anderen geometrischen Formen vorgesehen.

## Patentansprüche

1. Verfahren zur Herstellung eines Stößels (6) für einen Drucktaster, wobei der Drucktaster ein Gehäuse mit einem Oberteil (2) und einem Unterteil (4), einen innerhalb des Gehäuses linearbeweglich angeordneten Stößel (6), der zwischen einer Ruhestellung und einer Betriebsstellung bewegbar ist und der durch ein Federelement (8) entgegen seiner Betätigungsrichtung mit einer Federkraft beaufschlagt ist sowie einen umfänglich an dem Stößel (6) angeordneten Rollbalg (10) zur Abdichtung des Gehäuseinneren umfasst, und wobei der Stößel (6) umfänglich eine kreisrunde Nut (12) zur fixierenden Aufnahme des Rollbatgs (10) aufweist, **dadurch gekennzeichnet, dass** zuerst die Formmasse des Stößels (6) und anschließend die thermoplastische Formmasse des Rollbalgs (10) in ein gemeinsames Werkzeug eingespritzt werden, wobei die Formmasse für den Rollbalg (10) um den Stößel (6) herumgespritzt wird, die Werkstoffe von Stößel (6) und Rollbalg (10) derart gewählt sind, dass die beiden Werkstoffe keinen Haftverbund miteinander eingehen, sondern im Zuge einer Kraftschlußbeziehungsweise Schrumpfverbindung miteinander verbunden sind, und wobei der Rollbalg (10) zur Optimierung seiner Abrolleigenschaften am Stößelkörper trompetenförmig ausgebildet ist.

2. Verfahren nach Anspruch 1, **dadurch gekennzeichnet, dass** im Bereich der umfänglichen Nut (12) die Materialanhäufung des Rollbalgs (10) mindestens um den Faktor 2 größer ist als im übrigen Bereich.

3. Verfahren nach einem der vorherigen Ansprüche, **dadurch gekennzeichnet, daß** die Formmasse für den Stößel (6) aus Polycarbonat besteht.

4. Verfahren nach einem der vorherigen Ansprüche, **dadurch gekennzeichnet, daß** die Formmasse für den Rollbalg (10) aus einer Styrol-Etylen-Butylen-Styrol-Verbindung besteht.

## Claims

1. Process for the production of a plunger (6) for a push button, the push button comprising a housing with an upper part (2) and a lower part (4), a plunger (6) which is arranged such that it can be moved linearly within the housing, can be moved between a rest position and an operating position and which is acted on with a spring force counter to its direction of actuation by a spring element (8), and also comprising a rolling bellows (10) arranged circumferentially on the plunger (6) in order to seal off the interior of the housing, and the plunger (6) having at the circumference a circular groove (12) to hold the rolling bellows (10) in a fixed manner, **characterized in that** first of all the moulding compound of the plunger (6) and then the thermoplastic moulding compound of the rolling bellows (10) are injected into a common mould, the moulding compound for the rolling bellows (10) being injected around the plunger (6), the materials of plunger (6) and rolling bellows (10) being selected such that the two materials do not enter into any adhesive combination with each other but are joined to each other in the course of a force-fitting or shrunk connection, and the rolling bellows (10) being of trumpet-like design in order to optimize its rolling properties on the plunger body.

2. Process according to Claim 1, **characterized in that** in the area of the circumferential groove (12), the accumulation of material of the rolling bellows (10) is greater by at least the factor 2 than in the remaining area.

3. Process according to one of the preceding claims, **characterized in that** the moulding compound for the plunger (6) consists of polycarbonate.

4. Process according to one of the preceding claims, **characterized in that** the moulding compound for the rolling bellows (10) consists of a styrene-ethylene-butylene-styrene compound.

## Revendications

1. Procédé de fabrication d'un poussoir (6) pour un bouton-poussoir, dans lequel le bouton-poussoir comprend un boîtier avec une partie supérieure (2) et une partie inférieure (4), un poussoir (6) disposé de manière à pouvoir se déplacer linéairement à l'intérieur du boîtier, déplaçable entre une position de repos et une position de fonctionnement et sollicité avec une force de ressort par un élément à ressort (8) à l'encontre de sa direction d'actionnement, ainsi qu'un soufflet roulant (10) disposé en position périphérique sur le poussoir (6) pour réaliser l'étanchéité de l'intérieur du boîtier, et dans lequel le poussoir (6) présente, sur sa périphérie, une rainure ronde circulaire (12) pour recevoir le soufflet roulant (10) en le fixant, **caractérisé en ce que** tout d'abord la composition de moulage du poussoir (6) et ensuite la composition de moulage thermoplastique du soufflet roulant (10) sont injectées dans un outil commun, la composition de moulage pour le soufflet roulant (10) et celle pour le poussoir (6) étant choisies de telle sorte que les deux matériaux ne réalisent pas de liaison par adhésion l'un avec l'autre, mais soient assemblés l'un à l'autre au cours d'un assemblage par force ou d'un assemblage par frettage, et où le soufflet roulant (10) est réalisé en forme de trompette afin d'optimiser ses propriétés de roulement sur le corps du poussoir.

2. Procédé selon la revendication 1, **caractérisé en ce que,** dans la région de la rainure périphérique (12), l'accumulation de matière du soufflet roulant (10) est au moins supérieure d'un facteur 2 à la matière dans la région restante.

3. Procédé selon l'une quelconque des revendications précédentes, **caractérisé en ce que** la composition de moulage pour le poussoir (6) se compose de polycarbonate.

4. Procédé selon l'une quelconque des revendications précédentes, **caractérisé en ce que** la composition de moulage pour le soufflet roulant (10) se compose d'un composé styrène-éthylène-butylène-styrène.
